# EUROPÄISCHE PATENTANMELDUNG

(11) **EP 4 779 233 A1**
(43) Veröffentlichungstag der Anmeldung: **22.07.2026**
(21) Anmeldenummer: 26151711.4
(22) Anmeldetag: 14.01.2026
(51) Int. Cl.: F25B 1/10, F25B 40/00, F25B 47/02

(54) **KÄLTEMITTELSYSTEM**

(30) Priorität: 17.01.2025 DE 102025101612
(71) Anmelder: Robert Bosch GmbH, 70442 Stuttgart (DE)
(72) Erfinder: Christ, Jan, 70199 Stuttgart (DE); Van der Hoff, Menno, 6511NT Nijmegen (NL); Feiner, Matthias, 73230 Kirchheim Unter Teck (DE); Faas, Wolfram, 71384 Weinstadt (DE)

(57) **Zusammenfassung**

Die Erfindung betrifft ein Kältemittelsystem (10), insbesondere eine Wärmepumpe, mit einem Kältemittelkreislauf (12) umfassend einen Verdampfer (16), einen Verdichterabschnitt (18), einen Kondensator (20) und einen Economizer-Wärmetauscher (22). Zusätzlich wird ein Verfahren zum Betreiben eines Kältemittelsystems (10) bereitgestellt.

## Beschreibung

### Stand der Technik

Die vorliegende Erfindung betrifft ein Kältemittelsystem, insbesondere eine Wärmepumpe, sowie ein Verfahren zum Betreiben eines, insbesondere erfindungsgemäßen, Kältemittelsystems.

Wärmepumpen, als Beispiele eines Kältemittelsystems, transportieren Wärmeenergie von einem niedrigen auf ein höheres Temperaturniveau. Hierzu wird mit einem Kältemittel (auch als Arbeitsmedium bezeichnet) Wärmeenergie auf einem niedrigen Temperaturniveau aus einer Quelle (typischerweise der Umgebung, bspw. Umgebungsluft, dem Erdreich oder einem Gewässer) aufgenommen, das Druckniveau und das Temperaturniveau des Kältemittels wird angehoben und die Wärmeenergie wird auf dem höheren Druck- und Temperaturniveau wieder abgegeben. Beispielsweise werden Kältemittelsysteme in einem Heizbetrieb bei der Beheizung von Wohngebäuden verwendet und transportieren Wärme von einer Umweltquelle, wie der Umgebungsluft, in ein Wohngebäude. In einem Kühlbetrieb kann ein Kältemittelsystem zum Kühlen eines Wohngebäudes verwendet werden, indem Wärme aus dem Wohngebäude heraustransportiert wird. In Wärmepumpen wird heute häufig das natürliche Kältemittel Propan verwendet. Propan ermöglicht eine effiziente Wärmebereitstellung und ist umweltfreundlich und kostengünstig. Andere Kältemittel sind ebenfalls üblich und können im Sinne der Erfindung Verwendung finden.

Der übliche grundlegende Aufbau eines Kältemittelsystems umfasst einen Verdampfer, einen Verdichter, einen Kondensator und eine Expansionseinrichtung. Im Heizbetrieb nimmt das Kältemittel im Verdampfer Wärmeenergie aus beispielsweise der Umgebungsluft auf. Dabei wird das Kältemittel verdampft. Nachfolgend wird das Kältemittel im Verdichter von einem niedrigen Druckniveau auf ein höheres Druckniveau verdichtet und dabei weiter erwärmt. Anschließend wird das Kältemittel in dem Kondensator verflüssigt und gibt dabei Wärmeenergie an die Umgebung ab. In der Expansionseinrichtung wird das Kältemittel auf ein niedriges Druckniveau entspannt und dabei abgekühlt bevor es erneut dem Verdampfer zugeführt wird.

Insbesondere um bei hohen Zieltemperaturen und/oder bei hohen Temperaturhüben von einem niedrigen Temperaturniveau auf ein höheres Temperaturniveau eine effizientere Wärmebereitstellung zu gewährleisten, können weitere Komponenten ergänzt werden, beispielsweise ein sogenannter Economizer.

Der Economizer kann einen Wärmetauscher umfassen. Typischerweise wird bei dieser Art von Economizer der Kältemittelstrom nach dem Kondensator in einen Haupt- und einen Nebenstrom aufgeteilt und dem Wärmetauscher zugeführt. Dabei wird der Nebenstrom des Kältemittels auf ein niedrigeres, mittleres Druckniveau entspannt bevor er dem Wärmetauscher zugeführt wird. Das mittlere Druckniveau liegt zwischen dem Druckniveau des Kältemittels bei Eintritt in den Verdampfer und dem Druckniveau des Kältemittels nach Austritt aus dem Verdichter. Im Wärmetauscher nimmt der Nebenstrom Wärmeenergie aus dem Hauptstrom auf und wird dabei verdampft sowie gegebenenfalls überhitzt. Auf diese Weise wird der Hauptstrom unterkühlt, sodass er eine höhere Wärmeaufnahmefähigkeit aufweist, wenn er in den Verdampfer eingebracht wird. Der Nebenstrom kann nach dem Wärmetauscher dem Verdichter zugeführt werden. Ein Kältemittelsystem mit einem Economizer mit Wärmetauscher ist in WO 2008/105868 A2 gezeigt.

Es ist Aufgabe der vorliegenden Erfindung ein Kältemittelsystem und ein Verfahren zum Betreiben eines Kältemittelsystems bereitzustellen, das effizient arbeitet und eine lange Lebensdauer der Systemkomponenten ermöglicht.

Diese Aufgabe wird erfindungsgemäß durch das beanspruchte Kältemittelsystem und das beanspruchte Verfahren gelöst.

### Offenbarung der Erfindung

Erfindungsgemäß ist ein Kältemittelsystem, insbesondere eine Wärmepumpe mit einem Kältemittelkreislauf vorgesehen. Das Kältemittelsystem weist einen Verdampfer, einen Verdichterabschnitt, einen Kondensator und einen Economizer-Wärmetauscher auf. In dem Verdampfer, der insbesondere einen Wärmetauscher aufweist, wird ein Kältemittel auf einem ersten Druckniveau vorzugsweise vollständig verdampft. Dabei nimmt das Kältemittel Wärmeenergie bspw. aus der Umgebungsluft auf. Auch das Aufnehmen von Wärmeenergie aus einer anderen Einrichtung, beispielsweise einem anderen Kältemittelkreislauf, ist denkbar. Das gasförmige Kältemittel wird in dem Verdichterabschnitt vom ersten Druckniveau auf ein zweites, höheres Druckniveau angehoben. Beim Verdichten kann das Kältemittel erwärmt werden. Als Verdichter können beispielsweise Rollkolbenverdichter, Hubkolbenverdichter, Schraubenverdichter und/oder Scrollverdichter eingesetzt werden. Übertragen von Wärme im Sinne dieser Anmeldung ist als Übertragen von Wärmeenergie zu verstehen.

**In** dem Kondensator, der insbesondere einen Wärmetauscher aufweist, wird das Kältemittel auf dem zweiten Druckniveau kondensiert und insbesondere vollständig verflüssigt. Beim Kondensieren gibt das Kältemittel Wärmeenergie ab, beispielsweise an die Umgebung, eine Heizeinrichtung oder einen Trägerkreislauf, insbesondere einen Wasserkreislauf oder insbesondere einen weiteren Kältemittelkreislauf.

Das Kältemittel wird nach dem Kondensator, also nachdem das Kältemittel den Kondensator verlassen hat, in einen ersten Teilstrom und einen zweiten Teilstrom aufgeteilt dem Economizer-Wärmetauscher zugeführt. Der erste Teilstrom wird auf ein drittes, mittleres Druckniveau entspannt, sodass eine Verdampfungstemperatur und eine Kondensationstemperatur abgesenkt werden (siehe Verlauf der Siedelinie und Taulinie im log p-h Diagramm) können, bevor der erste Teilstrom dem Economizer-Wärmetauscher zugeführt wird. Insbesondere kühlt sich das Kältemittel des ersten Teilstroms beim Entspannen auf das dritte Druckniveau ab und kann insbesondere teilweise verdampfen. Das dritte Druckniveau liegt zwischen dem ersten und dem zweiten Druckniveau. Insbesondere ist das dritte Druckniveau einstellbar oder regelbar. Der zweite Teilstrom wird dem Economizer-Wärmetauscher auf einem vierten Druckniveau, das über dem dritten Druckniveau liegt, insbesondere dem zweiten Druckniveau entspricht, zugeführt. Weiter in dem Economizer-Wärmetauscher nimmt der erste Teilstrom im Economizer-Wärmetauscher Wärmeenergie vom zweiten Teilstrom auf, sodass flüssige Bestandteile des ersten Teilstroms verdampft werden, insbesondere wobei der erste Teilstrom überhitzt wird, und der zweite Teilstrom gekühlt wird. Das Überhitzen eines Gases bedeutet, dass es über die Taulinie also über die Siedetemperatur (abhängig vom jeweiligen Druck) hinaus erhitzt wird.

Der erste Teilstrom verlässt den Economizer-Wärmetauscher, insbesondere auf dem dritten, mittleren Druckniveau, gasförmig und ist, insbesondere über ein Ventil, dem Verdichterabschnitt zuführbar. Das Ventil kann beispielsweise ein Absperrventil und/oder ein Rückschlagventil sein. Insbesondere liegt die Temperatur des ersten Teilstroms nach dem Verdampfen im Economizer-Wärmetauscher und vor der Zuführung in den Verdichterabschnitt unterhalb der Temperatur des in dem Verdichterabschnitt befindlichen Kältemittels. Dadurch kann beim Zuführen des ersten Teilstroms in den Verdichterabschnitt, das schon in dem Verdichterabschnitt befindliche Kältemittel zwischengekühlt werden. Durch die Zwischenkühlung wird verhindert, dass das Kältemittel beim Verdichten eine zu hohe Temperatur erreicht und der Verdichterabschnitt geschädigt wird, insbesondere das Öl, welches Komponenten schmiert, im Verdichterabschnitt zersetzt wird. Ferner muss der Verdichterabschnitt weniger Arbeit verrichten, um das zwischengekühlte Kältemittel weiter zu verdichten. Dies verlängert die Lebensdauer des Verdichterabschnitts und verbessert die Effizienz des Verdichtungsvorgangs, da die Isentropen sich im log-p-h Diagramm mit größerer Enthalpi "auffächern" und so die Verdichtung auf höherem Temperaturniveau mehr Energie benötigt. Weist das Kältemittelsystem zwischen dem Economizer-Wärmetauscher und dem Verdichterabschnitt ein Ventil auf, wird bei geschlossenem Ventil der erste Teilstrom dem Verdichterabschnitt nicht zugeführt und das Kältemittelsystem kann quasi betrieben werden, als ob es keinen Economizer-Wärmetauscher aufweist. Insbesondere kann mittels des Ventils durch Öffnen und Schließen die Menge des in den Verdichterabschnitt einzubringenden ersten Teilstroms gesteuert werden, um einen rein gasförmigen Kältemittelstrom für den sicheren Betrieb des Verdichterabschnitts zu gewährleisten.

Der zweite Teilstrom wird im Economizer-Wärmetauscher gekühlt, insbesondere Unterkühlt. Beim Unterkühlen wird das Kältemittel des zweiten Teilstroms über die Siedelinie hinaus unterhalb der Siedetemperatur abgekühlt.

Insbesondere tritt der zweite Teilstrom auf dem vierten Druckniveau aus dem Economizer-Wärmetauscher aus. Der zweite Teilstrom wird insbesondere nach dem Economizer-Wärmetauscher, also nachdem er den Economizer-Wärmetauscher verlassen hat, entspannt und dem Verdampfer auf dem ersten Druckniveau zugeführt. Beim Entspannen des zweiten Teilstroms wird sein Druckniveau reduziert und dabei kann auch die Temperatur des zweiten Teilstroms verringert werden. Die Wärmeaufnahmefähigkeit des zweiten Teilstroms wird hierdurch verbessert, bevor er dem Verdampfer zugeführt wird. Aufgrund dessen, dass der zweite Teilstrom im Economizer-Wärmetauscher unterkühlt wird, liegt nach dem Expandieren des zweiten Teilstroms auf das erste Druckniveau möglichst wenig gasförmiges Kältemittel vor. Damit kann beim Verdampfen bei konstant bleibender Temperatur viel Wärmeenergie aufgenommen werden. Der hohe Flüssigkeitsanteil begünstigen einen effizienten Betrieb des Verdampfers. Die Wärmeaufnahmefähigkeit des zweiten Teilstroms ist erhöht.

Erfindungsgemäß ist der erste Teilstrom nach dem Kondensator auf dem dritten Druckniveau und bevor er dem Economizer-Wärmetauscher zugeführt wird derart geführt, dass der erste Teilstrom Wärmeenergie an den Verdampfer und/oder eine Tropfpfanne des Verdampfers abgibt. Der erste Teilstrom erwärmt den Verdampfer bzw. die Tropfpfanne des Verdampfers, verhindert insbesondere Eisbildung an diesen oder taut insbesondere bestehendes Eis an, um einer Vergletscherung entgegenzuwirken oder taut insbesondere das bestehende Eis ab.

Da das Kältemittel im Betrieb des Kältemittelsystems, insbesondere in einem Heizbetrieb, zur Aufnahme von Wärmeenergie auf einer niedrigen Temperatur durch den Verdampfer strömt und beim Verdampfen des Kältemittels selbst der Umgebung Wärme entzogen wird, nimmt die Temperatur am Verdampfer ab. Dadurch kann Wasser aus der Umgebungsluft an dem Verdampfer kondensieren und gefrieren bzw. das kondensierte Wasser tropft in die Tropfpfanne des Verdampfers und kann dort gefrieren. Vergletschertes Eis kann sich an dem Verdampfer oder dessen Tropfpfanne bilden, wenn das Eis nicht regelmäßig an- oder abgetaut wird. In diesem Fall erhöht sich die Dichte des Eises, wobei insbesondere die Lufteinschlüsse im Eis reduziert werden. Eine vergletscherte Eisschicht ist schwerer abzutauen als neues unvergletschertes Eis. Dadurch, dass eine Eisbildung oder jedenfalls eine Vergletscherung im Verdampfer und/oder der Tropfpfanne des Verdampfers verhindert wird, kann die Effizienz des Verdampfers gesteigert werden. Ferner wird ein Abtauvorgang des Verdampfers verkürzt. Im oder am Verdampfer, insbesondere am Boden des Verdampfers und/oder in oder an der Tropfpfanne können zur Leitung des zweiten Teilstroms eine Kältemittelleitung oder mehrere Kältemittelleitungen angeordnet sein.

Dadurch, dass der erste Teilstrom beim Entspannen auf das dritte Druckniveau abgekühlt werden kann, kann der erste Teilstrom auf dem dritten Druckniveau eine niedrigere Temperatur als nach dem Kondensator aufweisen. Dadurch wird das Übertragen von Wärmeenergie an den Verdampfer und/oder die Tropfpfanne des Verdampfers mit dem ersten Teilstrom auf dem mittleren Druckniveau bei niedriger Temperatur durchgeführt. Das mittlere Druckniveau des ersten Teilstroms lässt sich beim Entspannen des ersten Teilstroms insbesondere steuern. Somit wird eine Regelung des Wärmeübertrags von dem ersten Teilstrom an eine oder verschiedene Stellen des Kältemittelkreislaufs über die Regelung des Drucks und insbesondere der Temperatur des ersten Teilstroms ermöglicht. Die Betriebsbedingungen auf dem dritten, mittleren Druckniveau sind von den Betriebsbedingungen auf dem Hochdruckniveau teilweise entkoppelt, sodass die Volatilität der Betriebsbedingungen auf dem dritten Druckniveau gegenüber der Volatilität der Betriebsbedinungen auf dem Hochdruckniveau gedämpft ist. Die niedrige Temperatur beim Übertragen von Wärmeenergie ist hier aus exergetischer Sicht sinnvoller als eine höhere Temperatur. Insgesamt wirkt es sich positiv auf den Wirkungsgrad beim Enteisen aus, wenn der erste Teilstrom auf dem mittleren Druckniveau und der niedrigen Temperatur vorliegt, da weniger Entropie erzeugt wird und die Wärmeübertragung stabiler ist, was den erforderlichen Regelungsaufwand verringert.

Dadurch, dass der erste Teilstrom Wärmeenergie an den Verdampfer und/oder die Tropfpfanne des Verdampfers abgibt, bevor er dem Economizer-Wärmetauscher zugeführt wird, nimmt der erste Teilstrom im Economizer-Wärmetauscher beim Verdampfen mehr Wärmeenergie aus dem zweiten

Teilstrom auf und kondensiert bei unvollständiger Kondensation im Kondensator den zweite Teilstrom vorzugsweise vollständig und/oder kühlt diesen stärker, als wenn der erste Teilstrom nicht zum Enteisen verwendet worden ist. Indirekt wird somit die Wärmeenergie des zweiten Teilstroms auf den Verdampfer und/oder die Tropfpfanne des Verdampfers abgegeben. Wenn beispielsweise beim Entspannen des ersten Teilstroms auf das dritte Druckniveau Bestandteile des ersten Teilstroms verdampfen, kann bei der anschließenden Abgabe von Wärmeenergie an den Verdampfer und/oder die Tropfpfanne des Verdampfers der erste Teilstrom wenigstens teilweise wieder kondensieren. Der erste Teilstrom kann im Economizer-Wärmetauscher zusätzlich Wärmeenergie aufnehmen um das auskondensierte Kältemittel erneut zu verdampfen. Alternativ oder zusätzlich kann durch Abgabe von Wärmeenergie des ersten Teilstroms an den Verdampfer und/oder die Tropfpfanne des Verdampfers der erste Teilstrom abgekühlt werden, sodass er mehr Wärmeenergie im Economizer-Wärmetauscher aufnehmen kann. Insgesamt ist durch die im Economizer-Wärmetauscher erzielte verringerte Temperatur und somit dem nach der Expansion auf das erste Druckniveau höheren Flüssigkeitsanteil bzw. geringere Menge gasförmigen Kältemittels des zweiten Teilstroms die Effizienz in der nachgelagerten Verdampfung im Verdampfer verbessert.

Insgesamt weist das Kältemittelsystem eine gesteigerte Effizienz auf und kann hohe Temperaturen und/oder hohe Temperaturhübe bereitstellen. Somit können effizient hohe Vorlauftemperaturen erzeugt werden, wie sie häufig in älteren Gebäuden ohne Flächenheizung benötigt werden. Das erfindungsgemäße Kältemittelsystem kann bei gleicher Wärmekapazität aufgrund der Effizienzsteigerung kleiner und kompakter ausgebildet werden. Das System kann auch kostengünstiger hergestellt werden. Beispielsweise kann der Verdampfer bei gleichbleibender Wärmeaufnahmefähigkeit und/oder der Verdichterabschnitt bei gleichbleibender Verdichterleistung kleiner ausgelegt werden.

Bei einer Weiterbildung kann zwischen dem Kondensator und dem Economizer-Wärmetauscher ein Expansionsventil angeordnet sein, um den ersten Teilstrom auf das dritte Druckniveau zu entspannen. Das Expansionsventil kann ein thermisch gesteuertes Expansionsventil oder elektrisch gesteuertes Expansionsventil sein. Ein thermisch gesteuertes Expansionsventil regelt die Durchflussmenge von Kältemittel in Abhängigkeit einer Temperatur und einem Druck im Kältemittelsystem. Dabei ist das thermisch gesteuerte Expansionsventil, insbesondere mechanisch, mit einer Temperaturerfassungseinrichtung beispielsweise einem Temperatursensor und einer Druckerfassungseinrichtung beispielsweise einem Drucksensor gekoppelt. Die Temperaturerfassungseinrichtung und die Druckerfassungseinrichtung können beispielsweise zwischen dem Economizer-Wärmetauscher und dem Ventil, über welches der erste Teilstrom dem Verdichterabschnitt zugeführt wird, angeordnet sein, um die Temperatur und den Druck des ersten Teilstroms vor Zuführung in den Verdichterabschnitt zu erfassen. Ein elektrisch gesteuertes Expansionsventil wird durch ein elektrisches Signal gesteuert, beispielsweise das von einem Mikrocontroller oder einer Steuereinrichtung kommt. Das elektrische Signal wird basierend auf im Kältemittelsystem, insbesondere mittels Sensoren, gesammelter Daten, wie der Temperatur, erzeugt. Dies erlaubt eine präzise Steuerung des elektrisch gesteuerten Expansionsventils.

**In** einer Weiterbildung kann der zweite Teilstrom nach dem Economizer-Wärmetauscher, insbesondere auf dem vierten Druckniveau und/oder bevor der zweite Teilstrom auf das erste Druckniveau entspannt wird, und bevor er dem Verdampfer zugeführt wird, derart geführt sein, dass der zweite Teilstrom Kältemittel, das den Verdampfer auf dem ersten Druckniveau verlässt, erwärmt, bevor es dem Verdichterabschnitt zugeführt wird. Dabei wird das Kältemittel nach dem Verdampfer insbesondere überhitzt. Vorliegend wird damit sichergestellt, dass das gasförmige Kältemittel keine Flüssigkeitströpfchen enthält, insbesondere überhitzt wird, bevor es dem Verdichterabschnitt zugeführt wird. Hierdurch wird der Verdichterabschnitt, der dem Verdampfer in Strömungsrichtung folgt, geschützt und dessen Lebensdauer verlängert. Dadurch, dass der zweite Teilstrom das Kältemittel erst erwärmt, nachdem er aus dem Economizer-Wärmetauscher ausgetreten ist, gibt der zweite Teilstrom Wärmeenergie auf einer verringerten Temperatur ab. Das Übertragen von Wärmeenergie des zweiten Teilstroms nach dem Economizer-Wärmetauscher auf das von dem Verdampfer zu dem Verdichterabschnitt strömende Kältemittel ist aus exergetischer Sicht sinnvoller und aus regelungstechnischer Sicht vorteilhaft. Insbesondere weil die Temperatur des zweiten Teilstroms nach dem Economizer-Wärmetauscher durch den Wärmeenergieaustausch im Economizer-Wärmetauscher mit dem auf dem dritten Druckniveau liegenden ersten Teilstrom stabiler regelbar ist, als die Temperatur direkt nach dem Kondensator. Die Betriebsbedingungen auf dem dritten, mittleren Druckniveau sind von den Betriebsbedingungen auf dem Hochdruckniveau teilweise entkoppelt, sodass die Volatilität der Betriebsbedingungen auf dem dritten Druckniveau gegenüber der Volatilität der Betriebsbedinungen auf dem Hochdruckniveau gedämpft ist. Hierbei wird der zweite Teilstrom weiter abgekühlt, insbesondere unterkühlt, sodass die Verdampfung noch effizienter ist.

Bei einer Weiterbildung kann ein weiterer Wärmetauscher zwischen dem Verdampfer und dem Verdichterabschnitt vorgesehen sein, insbesondere wobei der Wärmetauscher mit einem Tröpfchenabscheider ausgebildet ist. Dem Wärmetauscher werden das Kältemittel aus dem Verdampfer kommend und der zweite Teilstrom aus dem Economizer-Wärmetauscher kommend zugeführt. Weist der Wärmetauscher einen Tröpfchenabscheider auf, können zusätzlich zur Überhitzung des Kältemittels vor dem Verdichterabschnitt, Kältemitteltröpfchen, die im Verdampfer nicht verdampft wurden, aus dem gasförmigen Kältemittel abgeschieden werden. Diese abgeschiedenen Kältemitteltröpfchen werden verdampft durch die Wärmezufuhr im Wärmetauscher aus dem zweiten Teilstrom. Somit wird sichergestellt, dass keine Flüssigkeitströpfchen dem Verdichterabschnitt zugeführt werden.

**In** einer Weiterbildung kann das Kältemittelsystem eine Steuereinrichtung umfassen, insbesondere die einen Inverter aufweist. Abwärme der Steuereinrichtung wird dem Kältemittel auf dem ersten Druckniveau, das den Verdampfer verlässt und bevor es dem Verdichterabschnitt zugeführt wird, zugeleitet. Alternativ oder zusätzlich wird die Abwärme der Steuereinrichtung dem ersten Teilstrom, das den Economizer-Wärmetauscher verlässt und bevor er dem Verdichterabschnitt zugeführt wird, zugeleitet. Durch das Zuleiten bzw. Zuführen der Abwärme zu dem Kältemittel nach dem Verdampfer und/oder durch das Zuleiten bzw. Zuführen der Abwärme zu dem ersten Teilstrom nach dem Economizer-Wärmetauscher werden diese überhitzt und beispielsweise noch enthaltene Flüssigkeitströpfchen verdampft. Gleichzeitig wird die Steuereinrichtung gekühlt.

Die Steuereinrichtung kann zur Abfuhr der Abwärme thermisch mit einer Kältemittelleitung zwischen Verdampfer und Verdichterabschnitt und/oder mit dem zwischen Verdampfer und Verdichterabschnitt angeordneten Wärmetauscher verbunden sein. Zusätzlich oder alternativ kann die Steuereinrichtung thermisch mit dem Economizer-Wärmetauscher verbunden sein und/oder die Steuereinrichtung kann mit einer Kältemittelleitung für den ersten Teilstrom zwischen dem Economizer-Wärmetauscher und der Verdichtereinrichtung verbunden sein. Eine thermische Verbindung kann bspw. aber nicht ausschließlich mittels einer Kühlplatte oder einem Wärmerohr erzielt werden.

Bei einer Weiterbildung kann der Verdichterabschnitt ein einstufiger Verdichter sein. Der erste Teilstrom wird nach dem Economizer-Wärmetauscher dem Verdichter direkt zugeführt. Insbesondere wird der erste Teilstrom in den einstufigen Verdichter über eine Einspritzung eingespritzt.

In einer Weiterbildung kann der Verdichterabschnitt ein zweistufiger Verdichter sein und der erste Teilstrom wird nach dem Economizer-Wärmetauscher zwischen den beiden Verdichterstufen in den Verdichterabschnitt eingebracht.

Bei einer Weiterbildung kann vor dem Verdampfer ein weiteres, insbesondere thermisch gesteuertes oder elektrisch gesteuertes, Expansionsventil angeordnet sein, um den zweiten Teilstrom, insbesondere auf das erste Druckniveau, zu entspannen bevor der zweite Teilstrom dem Verdampfer zugeführt wird. Durch das Entspannen des zweiten Teilstroms auf das erste Druckniveau, nimmt der Druck ab und kann die Temperatur abnehmen.

In einer Weiterbildung kann das Kältemittelsystem eingerichtet sein, um in einem ersten Betriebsmodus und einem zweiten Betriebsmodus betrieben zu werden. Im ersten Betriebsmodus nimmt das Kältemittel Wärmeenergie im Verdampfer auf. Im zweiten Betriebsmodus gibt das Kältemittel im Verdampfer Wärmeenergie ab, um diesen, insbesondere vollständig, zu enteisen oder um das Kältemittelsystem insbesondere in einem Kühlbetrieb zu betreiben. Insbesondere wobei im zweiten Betriebsmodus das Kältemittel wenigstens abschnittsweise entgegen der Strömungsrichtung des ersten Betriebsmodus strömt.

Der erste Betriebsmodus ist ein Heizbetrieb, bei dem das Kältemittel Wärmeenergie über den Verdampfer aufnimmt und über den Kondensator abgibt. Somit kann beispielsweise einem Heizkörper, einem Wasserkreislauf oder einem anderer Kältemittelkreislauf Wärmeenergie zugeführt werden.

Im zweiten Betriebsmodus kann die Strömungsrichtung des Kältemittels wenigstens abschnittsweise umgedreht werden, sodass das Kältemittel im Kältemittelkreislauf abschnittsweise, insbesondere im Verdampfer und Kondensator, entgegen der Strömungsrichtung im ersten Betriebsmodus strömt. Wärmeenergie kann beispielsweise aus einem Innenraum eines Gebäudes, einem Wasserkreislauf, einem anderen Kältemittelkreislauf oder einem Wärmespeicher zu dem Verdampfer transportiert werden, um diesen zu enteisen. Ferner kann der zweiten Betriebsmodus derart eingerichtet sein, dass dieser als Kühlbetrieb verwendet werden kann, um beispielsweise wenigstens ein Gebäudeabschnitt zu kühlen.

Damit zwischen dem ersten und zweiten Betriebsmodus gewechselt werden kann, kann das Kältemittelsystem eine entsprechende Ventilanordnung umfassen. Beispielsweise kann das Kältemittelsystem wenigstens ein Vier-Wege-Ventil und eine Rückschlagsventilanordnung aufweisen.

Die vorstehend genannten Erläuterungen und Vorteile beziehen sich auch auf das nachfolgend beschriebene erfindungsgemäße Verfahren, welches insbesondere zum Betreiben eines erfindungsgemäßen Kältemittelsystems verwendet wird.

Erfindungsgemäß wird ein Verfahren zum Betreiben eines Kältemittelsystems bereitgestellt. Das Kältemittelsystem umfasst einen Verdampfer, einen Verdichterabschnitt, einen Kondensator und einen Economizer-Wärmetauscher. Das Kältemittelsystem wird in einem ersten Betriebsmodus betrieben. Insbesondere wird mit dem Verfahren ein erfindungsgemäßes Kältemittelsystem betrieben. Das Verfahren umfasst die folgenden Schritte:
Verdampfen eines Kältemittels auf einem ersten Druckniveau mit dem Verdampfer.

Verdichten des Kältemittels auf ein zweites, höheres Druckniveau mittels des Verdichterabschnitts.

Kondensieren des Kältemittels auf dem zweiten Druckniveau in dem Kondensator.

Aufteilen des Kältemittels, das den Kondensator verlässt, in einen ersten Teilstrom und einen zweiten Teilstrom.

Zuführen des ersten Teilstroms und des zweiten Teilstrom in den Economizer-Wärmetauscher.

Entspannen des ersten Teilstroms auf ein drittes, mittleres Druckniveau, sodass eine Verdampfungstemperatur und Kondensationstemperatur abgesenkt werden, insbesondere wobei sich das Kältemittel des ersten Teilstroms dabei abkühlt, bevor der erste Teilstrom dem Economizer-Wärmetauscher zugeführt wird. Das dritte Druckniveau liegt zwischen dem ersten und dem zweiten Druckniveau. Zuführen des zweiten Teilstroms in den Economizer-Wärmetauscher auf einem vierten Druckniveau, das über dem dritten Druckniveau liegt, insbesondere dem zweiten Druckniveau entspricht.

Aufnahme von Wärmeenergie des zweiten Teilstroms durch den ersten Teilstrom im Economizer-Wärmetauscher, sodass flüssige Bestandteile des ersten Teilstroms verdampft werden und der zweite Teilstrom gekühlt wird.

Ausgeben des ersten Teilstroms aus dem Economizer-Wärmetauscher, insbesondere auf dem dritten, mittleren Druckniveau, und in einem gasförmigen Zustand.

Zuführen des ersten Teilstroms, insbesondere über ein Ventil, in den Verdichterabschnitt.

Ausgeben des zweiten Teilstroms aus dem Economizer-Wärmetauscher. Insbesondere Entspannen des zweiten Teilstroms nach dem Economizer-Wärmetauscher auf das erste Druckniveau und Zuführen des Kältemittels in den Verdampfer auf dem ersten Druckniveau. Das Verfahren ist durch folgende Schritte gekennzeichnet:
Abgabe von Wärmeenergie des ersten Teilstroms auf dem dritten Druckniveau an den Verdampfer und/oder eine Tropfpfanne des Verdampfers, um diesen bzw. diese zu erwärmen, insbesondere zum Verhindern einer Eisbildung oder insbesondere zum Antauen von bestehendem Eis, um einer Vergletscherung entgegenzuwirken oder insbesondere Abtauen des bestehenden Eises, bevor der erste Teilstrom dem Economizer-Wärmetauscher zugeführt wird und/oder Abgabe von Wärmeenergie des aus dem Economizer-Wärmetauscher kommenden, insbesondere auf dem vierten Druckniveau befindenden und/oder noch nicht auf das erste Druckniveau entspannten, zweiten Teilstroms an Kältemittel, das den Verdampfer auf dem ersten Druckniveau verlässt und bevor es dem Verdichterabschnitt zugeführt wird, sowie Erwärmen, insbesondere Überhitzen, des Kältemittels.

In einer Weiterbildung des Verfahrens kann das Kältemittelsystem in einem zweiten Betriebsmodus betrieben werden. Insbesondere strömt das Kältemittel wenigstens abschnittsweise in einer zu dem ersten Betriebsmodus umgekehrten Strömungsrichtung. Im zweiten Betriebsmodus wird Wärmeenergie mittels des Kältemittels zu dem Verdampfer transportiert, sodass der Verdampfer und/oder die Tropfpfanne des Verdampfers, insbesondere vollständig, enteist werden oder insbesondere das Kältemittelsystem in einem Kühlbetrieb betrieben wird.

Nachfolgend werden das Kältemittelsystem und das Verfahren zum Betreiben eines Kältemittelsystems unter Bezugnahme auf die beiliegenden Zeichnungen erläutert. In der Zeichnung zeigen:
- Figur 1: eine schematische Darstellung eines Kältemittelsystems mit einem Economizer-Wärmetauscher,
- Figur 2: ein log p-h-Diagramm, das die Zustandsänderungen des Kältemittels im Betrieb des Kältemittelsystems nach Figur 1 schematisch darstellt,
- Figur 3: eine schematische, detailliertere Darstellung eines Kältemittelsystems in ähnlich zur Figur 1, dass in einem ersten Betriebsmodus und in einem zweiten Betriebsmodus betreibbar ist, und
- Figur 4: ein schematisches Ablaufdiagramm eines Verfahrens zum Betreiben eines, insbesondere erfindungsgemäßen, Kältemittelsystems mit einem Economizer-Wärmetauscher.

In den Figuren tragen sich entsprechende Elemente und Bereiche gleiche Bezugszeichen. Nicht in allen Figuren sind sämtliche Bezugszeichen wiedergegeben.

Figur 1 zeigt ein Kältemittelsystem 10, insbesondere eine Wärmepumpe, mit einem Kältemittelkreislauf 12. In dem Kältemittelkreislauf 12 zirkuliert ein Kältemittel 14, insbesondere Propan. Das Kältemittelsystem 10 umfasst nacheinander entlang des Kältemittelkreislaufs 12 angeordnet einen Verdampfer 16, einen Verdichterabschnitt 18, einen Kondensator 20, einen Economizer-Wärmetauscher 22 und ein erstes Expansionsventil 24. Der Verdampfer 16 und der Kondensator 20 sind vorliegend als Wärmetauscher ausgebildet. Am Verdampfer 16 kann beispielhaft ein Ventilator 26 zur Erzeugung eines Luftstroms für eine Entnahme von Wärmeenergie aus der Umgebungsluft angeordnet sein (siehe Figur 3). Der Kondensator 20 kann zur Erwärmung von Wasser in einem Wasserkreislauf 28 dienen, der beispielhaft in Figur 3 angedeutet ist.

Wie in Figur 1 gezeigt, wird Kältemittel 14, das den Kondensator 20 verlässt, beispielsweise mittels zweier abzweigender Leitungen oder mittels Regelventilen (andere Arten der Aufteilung sind möglich), in einen ersten Teilstrom 30 und einen zweiten Teilstrom 32 aufgeteilt. Der erste Teilstrom 30 und der zweite Teilstrom 32 werden dem Economizer-Wärmetauscher 22 zugeführt. Der erste Teilstrom 30 wird, bevor er dem Economizer-Wärmetauscher 22 zugeführt wird, durch ein zweites Expansionsventil 34 und anschließend zur Wärmeenergieabgabe durch den Verdampfer 16 und/oder eine Tropfpfanne 36 des Verdampfers 16 geführt. Nachdem der erste Teilstrom 30 den Economizer-Wärmetauscher 22 verlässt, wird der erste Teilstrom 30 über ein Ventil 38 dem Verdichterabschnitt 18 zugeführt.

Der zweite Teilstrom 32 verlässt den Economizer-Wärmetauscher 22 und wird vorliegend durch einen weiteren Wärmetauscher 40 geführt. Der weitere Wärmetauscher 40 (im Folgenden auch nur als Wärmetauscher 40 bezeichnet) ist zwischen dem Verdampfer 16 und dem Verdichterabschnitt 18 angeordnet und kann als Wärmetauscher 40 mit einem Tröpfchenabscheider 42 (nicht gezeigt in Figur 1, aber in Figur 3 angedeutet) ausgebildet sein. Kältemittel 14, das aus dem Verdampfer 16 kommt und zum Verdichterabschnitt 18 strömt, wird dem Wärmetauscher 40 zugeführt, sodass Wärmeenergie zwischen dem zweiten Teilstrom 32 und dem Kältemittel 14 aus dem Verdampfer 16 ausgetauscht werden kann. Anschließend wird der zweite Teilstrom 32 über das erste Expansionsventil 24 in den Verdampfer 16 geführt, um im Verdampfer 16 Wärmeenergie aufzunehmen.

Der Verdichtungsabschnitt 18 des Kältemittelsystems 10 ist vorliegend in Figur 1 als ein zweistufiger Verdichter mit zwei separaten Verdichtern 44, 46 ausgeführt. Dementsprechend sind ein erster Verdichter 44 und eine zweiter Verdichter 46 strömungstechnisch hintereinander angeordnet. Der erste Teilstrom 30 wird zwischen den zwei Verdichtern 44, 46 (Verdichterstufen), also nach dem ersten Verdichter 44 und vor dem zweiten Verdichter 46, dem Verdichterabschnitt 18 zugeführt. Der Verdichterabschnitt 18 kann entsprechend Figur 3 einstufig ausgeführt sein, und der erste Teilstrom wird dem einstufigen Verdichterabschnitt 18 direkt über beispielsweise eine Einspritzung zugeführt .

Ferner umfasst das Kältemittelsystem 10 eine Steuereinrichtung 48 (in Figur 1 nicht dargestellt, aber in Figur 3), die vorliegend einen Inverter aufweist. Die Steuereinrichtung 48 ist thermisch verbunden mit dem zwischen dem Verdampfer 16 und dem Verdichterabschnitt 18 angeordneten Wärmetauscher 40 und/oder mit einer Kältemittelleitung 50, die das Kältemittel 14 von dem Wärmetauscher 40 zu dem Verdichterabschnitt 18 leitet. Hierdurch kann Abwärme der Steuereinrichtung 48 dem Kältemittel 14 zwischen dem Verdampfer 16 und dem Verdichterabschnitt 18 zugeführt werden (in Figur 1 symbolisch durch Pfeile 52 angedeutet). Alternativ oder zusätzlich kann die Steuereinrichtung 48 mit dem Economizer-Wärmetauscher 22 thermisch verbunden und/oder mit einer Kältemittelleitung 54, die den ersten Teilstrom 30 zum Verdichterabschnitt 18 leitet (siehe Figur 1). Dadurch kann die Abwärme der Steuereinrichtung 48 dem ersten Teilstrom 30 nach dem Economizer-Wärmetauscher 22 zugeführt werden (in Figur 1 symbolisch angedeutet durch Pfeile 56). In anderen nicht gezeichneten Ausführungsformen können beide, eine oder auch keine der Maßnahmen zur Abwärmenutzung der Steuereinrichtung umgesetzt sein. Eine thermische Verbindung kann beispielsweise mittels einer Kühlplatte oder einem Wärmerohr umgesetzt sein.

Figur 2 zeigt in einem log p-h-Diagramm die Zustandsänderungen des Kältemittels 14 in einem ersten Betriebsmodus des Kältemittelsystems 10 nach Figur 1. Eine Strömungsrichtung 58 des Kältemittels 14 im Kältemittelkreislauf 12 ist in Figur 1 angedeutet. Im ersten Betriebsmodus wird mittels des Kältemittels 14 Wärmeenergie vom Verdampfer 16 zum Kondensator 20 transportiert und im Kondensator 20 wieder abgegeben. In dem log p-h-Diagramm ist eine Siedelinie 60 und eineTaulinie 62 eingezeichnet, welche das Nassdampfgebiet 64 begrenzen.

Das Kältemittel 14 nimmt im Verdampfer 16 Wärmeenergie auf und wird auf einem ersten Druckniveau im Nassdampfgebiet 64 verdampft und wird in einen im Wesentlichen gasförmigen Zustand überführt (von Punkt 66 nach 68, in Figur 2). Zwischen dem Verdampfer 16 und dem Verdichterabschnitt 18 wird das Kältemittel 14 im Wärmetauscher 40 erwärmt, indem Wärmeenergie von dem zweiten Teilstrom 32 auf das Kältemittel 14 zwischen Verdampfer 16 und Verdichterabschnitt 18 übertragen wird (von Punkt 68 nach70, Wärmeübertrag durch Pfeile 72 angedeutet in Figur 2). Dabei wird das Kältemittel 14 nach dem Verdampfer 16 überhitzt, sodass letzte Flüssigkeitstropfen verdampft werden. Beim Überhitzen des Kältemittels 14 wird dieses über die Siedetemperatur hinaus erhitzt, in den Bereich rechts der Taulinie 62 in Figur 2. Die Überhitzung des Kältemittels 14 vor dem Verdichterabschnitt 18 wird durch die Zufuhr der Abwärme der Steuereinrichtung 48 unterstützt (angedeutet durch Pfeil 52).

Anschließend wird das gasförmige Kältemittel 14 in dem Verdichterabschnitt 18 vom ersten Druckniveau auf ein zweites, höheres Druckniveau angehoben (von Punkt 70 nach 74, in Figur 2). Vorliegend wird nach dem ersten Verdichter 44 des Verdichterabschnitts 18 der erste Teilstrom 30 dem Verdichterabschnitt 18 zugeführt. Der erste Teilstrom 30 ist überhitzt, liegt auf einem dritten, mittleren Druckniveau, und weist eine geringere Temperatur auf (siehe Punkt 76, in Figur 2), als das Kältemittel 14 im Verdichterabschnitt 18 nach dem ersten Verdichter 44 (siehe Punkt 78, in Figur 2). Das dritte Druckniveau liegt zwischen dem ersten und dem zweiten Druckniveau. Dadurch, dass der erste Teilstrom 30 dem Verdichterabschnitt 18 zugeführt wird, wird eine Zwischenkühlung des Kältemittels 14 im Verdichterabschnitt 18 erzielt (von Punkt 78 nach 80, in Figur 2) bevor das Kältemittel 14 im zweiten Verdichter 46 des Verdichterabschnitts 18 weiter verdichtet wird auf das zweite Druckniveau und sich dabei erwärmt (von Punkt 80 nach 74, in Figur 2). Das Überhitzen des erste Teilstroms 30 kann durch die Abwärme der Steuereinrichtung 48 (angedeutet durch Pfeil 56) unterstützt werden bevor der erste Teilstrom 30 dem Verdichterabschnitt 18 zugeführt wird. Im Kondensator 20 wird das Kältemittel 14 auf dem zweiten Druckniveau kondensiert und wird dabei verflüssigt (von Punkt 74 nach 82, in Figur 2).

Das nach dem Kondensator 20 im Wesentlichen flüssige Kältemittel 14 (siehe Punkt 82, in Figur 2) wird in den ersten Teilstrom 30 und zweiten Teilstrom 32 aufgeteilt, die dem Economizer-Wärmetauscher 22 zugeführt werden. Der erste Teilstrom 30 wird in dem zweiten Expansionsventil 34 zwischen dem Kondensator 20 und dem Economizer-Wärmetauscher 22 auf das dritte Druckniveau und vorliegend in das Nassdampfgebiet 64 entspannt, sodass der erste Teilstrom 30 wenigstens teilweise verdampft und dabei abkühlt (von Punkt 82 nach 84, in Figur 2). Nachdem zweiten Expansionsventil 34 wird der ersten Teilstrom 30 durch den Verdampfer 16 und/oder die Tropfpfanne 36 des Verdampfers 16 geführt und gibt Wärmeenergie an den Verdampfer 16 und/oder die Tropfpfanne 36 des Verdampfers 16 ab (von Punkt 84 nach 86, Wärmeübertrag durch Pfeil 88 angedeutet in Figur 2). Im vorliegenden Fall kondensiert dabei im ersten Teilstrom 30 Kältemittel 14 aus und der Flüssigkeitsanteil wird im ersten Teilstrom 30 erhöht. Gleichzeitig wird der Verdampfer 16 bzw. die Tropfpfanne 36 des Verdampfers 16 erwärmt. Insbesondere kann somit Eisbildung an dem Verdampfer 16 bzw. der Tropfpfanne 36 des Verdampfers 16 verhindert oder bestehendes Eis angetaut werden, um einer Vergletscherung entgegenzuwirken oder bestehendes Eis abzutauen. Anschließend wird der erste Teilstrom 30 dem Economizer-Wärmetauscher 22 zugeführt.

Der zweite Teilstrom 32 wird dem Economizer-Wärmetauscher 22 vorliegend auf dem zweiten Druckniveau zugeführt. Denkbar wäre auch, dass der zweite Teilstrom 32 auf einem vierten Druckniveau, das über dem dritten Druckniveau liegt, dem Economizer-Wärmetauscher 22 zugeführt wird.

Im Economizer-Wärmetauscher 22 nimmt der erste Teilstrom 30 Wärmeenergie vom zweiten Teilstrom 32 auf und wird erwärmt, insbesondere überhitzt, sodass flüssige Bestandteile des ersten Teilstroms 30 verdampfen (von Punkt 86 nach 76, in Figur 2). Auch der durch die Abgabe von Wärmeenergie des erste Teilstroms 30 an den Verdampfer 16 und/oder die Tropfpfanne 36 des Verdampfers 16 kondensierte Bestandteil des erste Teilstroms 30 wird hierbei verdampft und ermöglicht eine zusätzliche Aufnahme von Wärmeenergie aus dem zweiten Teilstrom 32 durch den ersten Teilstrom 30 (angedeutet durch Pfeile 90, in Figur 2). Der zweite Teilstrom 32 wird dabei unterkühlt (von Punkt 82 nach 92, in Figur 2). Beim Unterkühlen des Kältemittels 14 wird dieses unterhalb der Siedetemperatur abgekühlt (in den Bereich links von der Siedelinie 60 in Figur 2).

Der erste Teilstrom 30 verlässt den Economizer-Wärmetauscher 22 in dieser Ausführungsform auf dem dritten Druckniveau sowie gasförmig und wird dem Verdichterabschnitt 18, nach zusätzlicher Überhitzung durch die Abwärme der Steuereinrichtung 48 (durch Pfeil 54) zur Zwischenkühlung zugeführt (von Punkt 76 nach 80, in Figur 2). Vorliegend verlässt der zweite Teilstrom 32 den Economizer-Wärmetauscher 22 im Wesentlichen flüssig und auf dem zweiten Druckniveau. Anschließend erwärmt der zweite Teilstrom 32 über den Wärmetauscher 40 das Kältemittel 14, welches von dem Verdampfer 16 zum Verdichterabschnitt 18 strömt (von Punkt 68 nach 70, Wärmeübertrag durch Pfeil 72 angedeutet in Figur 2). Der zweite Teilstrom wird hierbei weiter unterkühlt (von Punkt 92 nach 94, Wärmeübertrag durch Pfeil 72 angedeutet in Figur 2). Anschließend wird der zweite Teilstrom 32 im ersten Expansionsventil 24 vor dem Verdampfer 16 auf das erste Druckniveau entspannt und abgekühlt (von Punkt 94 nach 66), bevor der zweite Teilstrom 32 dem Verdampfer 16 wieder zugeführt wird.

Figur 3 ist eine schematische und detailliertere Darstellung eines Kältemittelsystems 10 ähnlich zu Figur 1 und weist den grundlegenden gleichen Aufbau auf. Jedoch ist der Verdichterabschnitt 18 hier beispielhaft und schematisch angedeutet als einstufiger Verdichter ausgebildet. Das Kältemittelsystem 10 ist vorliegend dazu eingerichtet im ersten Betriebsmodus und in einem zweiten Betriebsmodus betrieben zu werden. In der Darstellung der Figur 3 ist das Kältemittelsystem 10 eingestellt um im ersten Betriebsmodus betrieben zu werden. Die Strömungsrichtung 58 des Kältemittels 14 ist angedeutet.

Wie obenstehend beschrieben nimmt im ersten Betriebsmodus das Kältemittel 14 Wärmeenergie im Verdampfer 16 auf, wohingegen das Kältemittel 14 im zweiten Betriebsmodus Wärmeenergie an den Verdampfer 16 abgibt, um diesen, insbesondere vollständig, zu enteisen. Hierzu umfasst das Kältemittelsystem 10 ein Vier-Wege-Ventil 96 und eine Rückschlagsventilanordnung 98. Das Vier-Wege-Ventil 96 ist eingerichtet, die Kältemittelleitungen zwischen Verdampfer 16, Verdichterabschnitt 18, Wärmetauscher 40 und Kondensator 20 zu steuern. Die Rückschlagsventilanordnung 98 ist eingerichtet das Kältemittel 14 zwischen Kondensator 20, Economizer-Wärmetauscher 22, Verdampfer 16 und Wärmetauscher 40 zu leiten. Im ersten Betriebsmodus ist das Vier-Wege-Ventil 96 derart geschaltet, dass Kältemittel 14 von dem Verdampfer 16 zum Wärmetauscher 40 und anschließend in den Verdichterabschnitt 18 geleitet wird (Strömungsrichtung 58 am Vier-Wege-Ventil 96 von links nach oben in Figur 3), sowie vom Verdichterabschnitt 18 austretendes Kältemittel 14 zum Kondensator 20 geleitet wird (Strömungsrichtung 58 am Vier-Wege-Ventil 96 von unten nach rechts in Figur 3). Die Rückschlagsventilanordnung 98 ist eingerichtet, dass im ersten Betriebsmodus Kältemittel 14 vom Kondensator 20 zum Economizer-Wärmetauscher 22 geleitet wird (Strömungsrichtung 58 an der Rückschlagsventilanordnung 98 von rechts nach unten in Figur 3), wobei stromabwärts der Rückschlagsventilanordnung 98 das Kältemittel 14 bevor es dem Economizer-Wärmetauscher 22 zugeführt wird in den erste Teilstrom 30 und zweiten Teilstrom 32 aufgeteilt wird. Die Rückschlagsventilanordnung 98 ist ferner derart eingerichtet, dass im ersten Betriebsmodus der zweite Teilstrom 32 vom Wärmetauscher 40 zum Verdampfer 16 geleitet wird (Strömungsrichtung 58 an der Rückschlagsventilanordnung 98 von oben nach links in Figur 3).

Im zweiten Betriebsmodus strömt das Kältemittel 14 hier beispielhaft wenigstens abschnittsweise in eine dem ersten Betriebsmodus entgegengesetzte Strömungsrichtung (nicht dargestellt). Das Vier-Wege-Ventil 96 ist umgeschaltet (nicht dargestellt in Figur 3), sodass aus dem Kondensator 20 austretendes Kältemittel 14 zum Wärmetauscher 40 (Strömungsrichtung am Vier-Wege-Ventil 96 von rechts nach oben in Figur 3) und anschließend den Verdichterabschnitt 18 zugeführt wird, sowie das aus dem Verdichterabschnitt 18 austretende Kältemittel 14 dem Verdampfer 16 zugeführt wird (Strömungsrichtung am Vier-Wege-Ventil 96 von unten nach links in Figur 3). Die Rückschlagsventilanordnung 98 ist derart eingerichtet, dass im zweiten Betriebsmodus Kältemittel 14 vom Verdampfer 16 in Richtung Economizer-Wärmetauscher 22 (Strömungsrichtung an der Rückschlagsventilanordnung 98 von links nach unten in Figur 3) und der zweite Teilstrom 32 vom Wärmetauscher 40 zum Kondensator 20 geleitet wird (Strömungsrichtung an der Rückschlagsventilanordnung 98 von oben nach rechts in Figur 3).

Der in Figur 3 dargestellte Wärmetauscher 40 ist mit Tröpfchenabscheider 42 ausgebildet. Im Tröpfchenabscheider 42 scheiden sich im gasförmigen Kältemittel 14 befindliche Flüssigkeitstropfen ab und werden gleich wieder verdampf. Ferner zeigt Figur 3 die Steuereinrichtung 48 mit einem Inverter, welche an dem Wärmetauscher 40 angeordnet ist. In der gezeigten Ausführungsform des Kältemittelsystems 10 ist die Steuereinrichtung 48 mit dem Wärmetauscher 40 thermisch verbunden, sodass dessen Abwärme dem Kältemittel 14 zugeführt werden kann, welches auf dem ersten Druckniveau vom Wärmetauscher 40 zum Verdichterabschnitt 18 geleitet wird. Ferner sind zur Steuerung und Regelung des Kältemittelsystems 10 beispielhaft Temperatur- und/oder Drucksensoren 100 angeordnet. Darüber hinaus weist das Kältemittelsystem 10 weitere Komponenten auf, wie ein stromabwärts der Rückschlagsventilanordnung 98 vorgesehener Kältemittelsammler 102 und ein Filtertrockner 104.

Figur 4 zeigt schematisch ein Verfahren zum Betreiben eines, insbesondere erfindungsgemäßen, Kältemittelsystems 10, dass folgende Schritte umfasst:
Verdampfen (Funktionsblock 106) eines Kältemittels 14 auf einem ersten Druckniveau mit dem Verdampfer 16,
Verdichten (Funktionsblock 108) des Kältemittels 14 auf ein zweites, höheres Druckniveau mittels des Verdichterabschnitts 18,
Kondensieren (Funktionsblock 110) des Kältemittels 14 auf dem zweiten Druckniveau in dem Kondensator 20,
Aufteilen (Funktionsblock 112) des Kältemittels 14, das den Kondensator 20 verlässt, in einen ersten Teilstrom 30 und einen zweiten Teilstrom 32,
Zuführen (Funktionsblock 114) des ersten Teilstroms 30 und des zweiten Teilstrom 32 in den Economizer-Wärmetauscher 22,
Entspannen (Funktionsblock 116) des ersten Teilstroms 30 auf ein drittes, mittleres Druckniveau, sodass eine Verdampfungstemperatur und eine Kondensationstemperatur abgesenkt werden, insbesondere wobei das Kältemittel 14 des ersten Teilstroms 30 sich dabei abkühlt, bevor der erste Teilstrom 30 dem Economizer-Wärmetauscher 22 zugeführt (Funktionsblock 114) wird, wobei das dritte Druckniveau zwischen dem ersten und dem zweiten Druckniveau liegt,
Zuführen (Funktionsblock 114) des zweiten Teilstroms 32 in den Economizer-Wärmetauscher 22 auf einem vierten Druckniveau, das über dem dritten Druckniveau liegt, insbesondere dem zweiten Druckniveau entspricht, Aufnahme (Funktionsblock 118) von Wärmeenergie des zweiten Teilstroms 32 durch den ersten Teilstrom 30 im Economizer-Wärmetauscher 22, sodass flüssige Bestandteile des ersten Teilstroms 32 verdampft werden und der zweite Teilstrom 32 gekühlt wird,
Ausgeben (Funktionsblock 120) des ersten Teilstroms 30 aus dem Economizer-Wärmetauscher 22, insbesondere auf dem dritten, mittleren Druckniveau, und in einem gasförmigen Zustand, und
Zuführen (Funktionsblock 122) des ersten Teilstroms 30, insbesondere über ein Ventil 38, in den Verdichterabschnitt 18,
Ausgeben (Funktionsblock 124) des zweiten Teilstroms 32 aus dem Economizer-Wärmetauscher 22,
insbesondere Entspannen (Funktionsblock 126) des zweiten Teilstroms 32 nach dem Economizer-Wärmetauscher 22 auf das erste Druckniveau und Zuführen (Funktionsblock 128) des Kältemittels 14 in den Verdampfer 16 auf dem ersten Druckniveau, wobei das Verfahren durch folgende Schritte gekennzeichnet ist:
   Abgabe (Funktionsblock 130) von Wärmeenergie des ersten Teilstroms 30 auf dem dritten Druckniveau an den Verdampfer 16 und/oder eine Tropfpfanne 36 des Verdampfers 16, um diesen bzw. diese zu erwärmen, insbesondere zum Verhindern einer Eisbildung oder zum Antauen von bestehendem Eis, um einer Vergletscherung entgegenzuwirken oder Abtauen des bestehenden Eises, bevor der erste Teilstrom 30 dem Economizer-Wärmetauscher 22 zugeführt (Funktionsblock 122) wird und/oder
   Abgabe (Funktionsblock 132) von Wärmeenergie des aus dem Economizer-Wärmetauscher 22 kommenden, insbesondere sich auf dem vierten Druckniveau befindenden und/oder noch nicht auf das erste Druckniveau entspannten, zweiten Teilstroms 32 an Kältemittel 14, das den Verdampfer 16 auf dem ersten Druckniveau verlässt und bevor es dem Verdichterabschnitt 18 zugeführt wird, sowie Erwärmen, insbesondere Überhitzen, des Kältemittels 14.

Das Verfahren kann in einer nicht dargestellten Weiterbildung dazu ausgelegt sein, das Kältemittelsystem in einem zweiten Betriebsmodus zu betreiben, wobei insbesondere das Kältemittel wenigstens abschnittsweise in einer zu dem ersten Betriebsmodus umgekehrten Strömungsrichtung strömt, wobei im zweiten Betriebsmodus Wärmeenergie mittels des Kältemittels zu dem Verdampfer transportiert wird, sodass der Verdampfer und/oder die Tropfpfanne des Verdampfers, insbesondere vollständig, enteist werden, oder sodass insbesondere das Kältemittelsystem in einem Kühlbetrieb betrieben wird.

## Patentansprüche

1. Kältemittelsystem (10), insbesondere eine Wärmepumpe, mit einem Kältemittelkreislauf (12)
mit einem Verdampfer (16), in welchem ein Kältemittel (14) auf einem ersten Druckniveau verdampft wird,
mit einem Verdichterabschnitt (18), in dem das Kältemittel (14) vom ersten Druckniveau auf ein zweites, höheres Druckniveau angehoben wird,
mit einem Kondensator (20), in dem das Kältemittel (14) auf dem zweiten Druckniveau kondensiert wird,
mit einem Economizer-Wärmetauscher (22), wobei das Kältemittel (14) nach dem Kondensator (20) in einen ersten Teilstrom (30) und einen zweiten Teilstrom (32) aufgeteilt dem Economizer-Wärmetauscher (22) zugeführt wird, wobei der erste Teilstrom (30) auf ein drittes, mittleres Druckniveau entspannt wird, sodass eine Verdampfungstemperatur und Kondensationstemperatur abgesenkt werden, insbesondere wobei sich das Kältemittel (14) des ersten Teilstroms (30) dabei abkühlt, bevor der erste Teilstrom (30) dem Economizer-Wärmetauscher (22) zugeführt wird, wobei das dritte Druckniveau zwischen dem ersten und dem zweiten Druckniveau liegt, und wobei der zweite Teilstrom (32) dem Economizer-Wärmetauscher (22) auf einem vierten Druckniveau, das über dem dritten Druckniveau liegt, insbesondere dem zweiten Druckniveau entspricht, zugeführt wird,
wobei weiter in dem Economizer-Wärmetauscher (22) der erste Teilstrom (30) im Economizer-Wärmetauscher (22) Wärmeenergie vom zweiten Teilstrom (32) aufnimmt, sodass flüssige Bestandteile des ersten Teilstroms (30) verdampft werden und der zweite Teilstrom (32) gekühlt wird, wobei der erste Teilstrom (30) den Economizer-Wärmetauscher (22), insbesondere auf dem dritten, mittleren Druckniveau, gasförmig verlässt und, insbesondere über ein Ventil (38), dem Verdichterabschnitt (18) zuführbar ist, insbesondere wobei der zweite Teilstrom (32) nach dem Economizer-Wärmetauscher (22) entspannt wird und dem Verdampfer (16) auf dem ersten Druckniveau zugeführt wird, **dadurch gekennzeichnet, dass**
der erste Teilstrom (30) nach dem Kondensator (20) auf dem dritten Druckniveau und bevor er dem Economizer-Wärmetauscher (22) zugeführt wird derart geführt ist, dass der erste Teilstrom (30) Wärmeenergie an den Verdampfer (16) und/oder eine Tropfpfanne (36) des Verdampfers (16) abgibt, insbesondere diesen bzw. diese erwärmt, insbesondere Eisbildung an diesen verhindert oder bestehendes Eis antaut, um einer Vergletscherung entgegenzuwirken oder das bestehende Eis abtaut.

2. Kältemittelsystem (10) nach Anspruch 1, **dadurch gekennzeichnet, dass** zwischen dem Kondensator (20) und dem Economizer-Wärmetauscher (22) ein Expansionsventil (34) angeordnet ist, um den ersten Teilstrom (30) auf das dritte Druckniveau zu entspannen.

3. Kältemittelsystem (10) nach einem der vorstehenden Ansprüche, **dadurch gekennzeichnet, dass** der zweite Teilstrom (32) nach dem Economizer-Wärmetauscher (22) und bevor er dem Verdampfer (16) zugeführt wird derart geführt ist, dass der zweite Teilstrom (32) Kältemittel (14), das den Verdampfer (16) auf dem ersten Druckniveau verlässt, erwärmt, insbesondere überhitzt, bevor es dem Verdichterabschnitt (18) zugeführt wird.

4. Kältemittelsystem (10) nach einem der vorstehenden Ansprüche, **dadurch gekennzeichnet, dass** ein weiterer Wärmetauscher (40) zwischen dem Verdampfer (16) und dem Verdichterabschnitt (18) vorgesehen ist, insbesondere wobei der Wärmetauscher (40) mit einem Tröpfchenabscheider (42) ausgebildet ist, wobei dem Wärmetauscher (40) das Kältemittel (14) aus dem Verdampfer (16) kommend und der zweite Teilstrom (32) aus dem Economizer-Wärmetauscher (32) kommend zugeführt werden.

5. Kältemittelsystem (10) nach einem der vorstehenden Ansprüche, **dadurch gekennzeichnet, dass** das Kältemittelsystem (10) eine Steuereinrichtung (48) umfasst, insbesondere die einen Inverter aufweist, wobei Abwärme der Steuereinrichtung (48) dem Kältemittel (14) auf dem ersten Druckniveau, das den Verdampfer (16) verlässt und bevor es dem Verdichterabschnitt (18) zugeführt wird, zugeleitet wird und/oder die Abwärme der Steuereinrichtung (48) dem ersten Teilstrom (30), das den Economizer-Wärmetauscher (22) verlässt und bevor er dem Verdichterabschnitt (18) zugeführt wird, zugeleitet wird.

6. Kältemittelsystem (10) nach einem der vorstehenden Ansprüche, **dadurch gekennzeichnet, dass** der Verdichterabschnitt (18) ein einstufiger Verdichter ist, wobei der erste Teilstrom (30) nach dem Economizer-Wärmetauscher (22) dem Verdichter direkt, insbesondere über eine Einspritzung, zugeführt wird.

7. Kältemittelsystem (10) nach einem der vorstehenden Ansprüche, **dadurch gekennzeichnet, dass** der Verdichterabschnitt (18) ein zweistufiger Verdichter (44, 46) ist und der erste Teilstrom (30) nach dem Economizer-Wärmetauscher (22) zwischen den beiden Verdichterstufen in den Verdichterabschnitt (18) eingebracht wird.

8. Kältemittelsystem (10) nach einem der vorstehenden Ansprüche, **dadurch gekennzeichnet, dass** vor dem Verdampfer (16) ein weiteres Expansionsventil (24) angeordnet ist, um den zweiten Teilstrom (32) auf das erste Druckniveau zu entspannen bevor der zweite Teilstrom (32) dem Verdampfer (16) zugeführt wird.

9. Kältemittelsystem (10) nach einem der vorstehenden Ansprüche, **dadurch gekennzeichnet, dass** das Kältemittelsystem (10) eingerichtet ist, um in einem ersten Betriebsmodus und einem zweiten Betriebsmodus betrieben zu werden, wobei im ersten Betriebsmodus das Kältemittel (14) Wärmeenergie im Verdampfer (16) aufnimmt und im zweiten Betriebsmodus das Kältemittel (14) im Verdampfer (16) Wärmeenergie abgibt, um diesen, insbesondere vollständig, zu enteisen oder um das Kältemittelsystem (10) insbesondere in einem Kühlbetrieb zu betreiben, insbesondere wobei im zweiten Betriebsmodus das Kältemittel (14) wenigstens abschnittsweise entgegen der Strömungsrichtung (58) des ersten Betriebsmodus strömt.

10. Verfahren zum Betreiben eines Kältemittelsystems (10) mit einem Verdampfer (16), einem Verdichterabschnitt (18), einem Kondensator (20), und einem Economizer-Wärmetauscher (22) in einem ersten Betriebsmodus, insbesondere wobei mit dem Verfahren ein Kältemittelsystem (10) nach einem der obenstehenden Ansprüche betrieben wird, umfassend die folgenden Schritte:
Verdampfen (Funktionsblock 106) eines Kältemittels (14) auf einem ersten Druckniveau mit dem Verdampfer (16),
Verdichten (Funktionsblock 108) des Kältemittels (14) auf ein zweites, höheres Druckniveau mittels des Verdichterabschnitts (18),
Kondensieren (Funktionsblock 110) des Kältemittels (14) auf dem zweiten Druckniveau in dem Kondensator (20),
Aufteilen (Funktionsblock 112) des Kältemittels (14), das den Kondensator (20) verlässt, in einen ersten Teilstrom (30) und einen zweiten Teilstrom (32),
Zuführen (Funktionsblock 114) des ersten Teilstroms (30) und des zweiten Teilstrom (32) in den Economizer-Wärmetauscher (22),
Entspannen (Funktionsblock 116) des ersten Teilstroms (30) auf ein drittes, mittleres Druckniveau, sodass eine Verdampfungstemperatur und eine Kondensationstemperatur abgesenkt werden, insbesondere wobei das Kältemittel (14) des ersten Teilstroms (30) sich dabei abkühlt, bevor der erste Teilstrom (30) dem Economizer-Wärmetauscher (22) zugeführt (Funktionsblock 114) wird, wobei das dritte Druckniveau zwischen dem ersten und dem zweiten Druckniveau liegt,
Zuführen (Funktionsblock 114) des zweiten Teilstroms (32) in den Economizer-Wärmetauscher (22) auf einem vierten Druckniveau, das über dem dritten Druckniveau liegt, insbesondere dem zweiten Druckniveau entspricht,
Aufnahme (Funktionsblock 118) von Wärmeenergie des zweiten Teilstroms (32) durch den ersten Teilstrom (30) im Economizer-Wärmetauscher (22), sodass flüssige Bestandteile des ersten Teilstroms (30) verdampft werden und der zweite Teilstrom (32) gekühlt wird,
Ausgeben (Funktionsblock 120) des ersten Teilstroms (30) aus dem Economizer-Wärmetauscher (22), insbesondere auf dem dritten, mittleren Druckniveau, und in einem gasförmigen Zustand, und
Zuführen (Funktionsblock 122) des ersten Teilstroms (30), insbesondere über ein Ventil (38), in den Verdichterabschnitt (18),
Ausgeben (Funktionsblock 124) des zweiten Teilstroms (32) aus dem Economizer-Wärmetauscher (22),
insbesondere Entspannen (Funktionsblock 126) des zweiten Teilstroms (32) nach dem Economizer-Wärmetauscher (22) auf das erste Druckniveau und Zuführen (Funktionsblock 128) des Kältemittels (14) in den Verdampfer (16) auf dem ersten Druckniveau, wobei das Verfahren durch folgende Schritte gekennzeichnet ist:
Abgabe (Funktionsblock 130) von Wärmeenergie des ersten Teilstroms (30) auf dem dritten Druckniveau an den Verdampfer (16) und/oder eine Tropfpfanne (36) des Verdampfers (16), um diesen bzw. diese zu erwärmen, insbesondere zum Verhindern einer Eisbildung oder zum Antauen von bestehendem Eis, um einer Vergletscherung entgegenzuwirken oder Abtauen des bestehenden Eises, bevor der erste Teilstrom (30) dem Economizer-Wärmetauscher (22) zugeführt wird und/oder
Abgabe (Funktionsblock 132) von Wärmeenergie des aus dem Economizer-Wärmetauscher (22) kommenden zweiten Teilstroms (32) an Kältemittel (14), das den Verdampfer (16) auf dem ersten Druckniveau verlässt und bevor es dem Verdichterabschnitt (18) zugeführt wird, sowie Erwärmen, insbesondere Überhitzen, des Kältemittels (14).

11. Verfahren nach Anspruch 10, **dadurch gekennzeichnet, dass** das Kältemittelsystem (10) in einem zweiten Betriebsmodus betrieben wird, wobei insbesondere das Kältemittel (14) wenigstens abschnittsweise in einer zu dem ersten Betriebsmodus umgekehrten Strömungsrichtung (58) strömt, wobei im zweiten Betriebsmodus Wärmeenergie mittels des Kältemittels (14) zu dem Verdampfer (16) transportiert wird, sodass der Verdampfer (16) und/oder die Tropfpfanne (36) des Verdampfers (16), insbesondere vollständig, enteist werden, oder sodass insbesondere das Kältemittelsystem (10) in einem Kühlbetrieb betrieben wird.
